# EUROPÄISCHE PATENTSCHRIFT

(11) **EP 0 786 576 B1**
(45) Veröffentlichungstag und Bekanntmachung des Hinweises auf die Patenterteilung: **02.10.2002**
(21) Anmeldenummer: 97100425.4
(22) Anmeldetag: 13.01.1997
(51) Int. Cl.: E06B 7/23

(54) **Elastische Strangdichtung für Fenster, Türen oder dgl.**
Elastic sealing strip for windows, doors or the like
Joint d'étanchéité élastique pour fenêtres, portes ou similaires

(30) Priorität: 23.01.1996 DE 19602292
(43) Veröffentlichungstag der Anmeldung: 30.07.1997
(73) Patentinhaber: DEVENTER PROFILE GmbH & Co. KG, D-13587 Berlin (DE)
(72) Erfinder: Förster, Arthur, 14193 Berlin (DE)
(74) Vertreter: Geyer, Werner, Dr.-Ing.

(56) Entgegenhaltungen:
- DE-U- 8 711 518
- DE-U- 9 207 608
- DE-U- 9 402 689
- DE-U- 29 509 733

## Beschreibung

Die Erfindung bezieht sich auf eine elastische Strangdichtung für Fenster, Türen oder dgl., mit einem als Hohlquerschnitt ausgebildeten Kopfbereich, der einen Profilrücken aufweist, der seinerseits mit einem Dichtungsfuß mit Haltelippen zur Verankerung in einer Haltenut eines Flügelfalzes o.ä. versehen ist.

Solche Strangdichtungen (vgl. z.B. DE-U-85 02 634) genügen in vielen praktischen Einsatzfällen, sind jedoch bei erhöhten Anforderungen an Tür- oder Fensterdichtungen nicht mehr ausreichend, insbesondere was den Ausgleich größerer Toleranzen betrifft.

Hier lassen sich bessere Ergebnisse erzielen, wenn bei Strangdichtungen der Kopfbereich als geschlossenes Hohlprofil ausgebildet ist (wie z.B. DE-U-84 18 539), weil hier insbesondere bei Dichteingriff stärkere Rückstellkräfte im Dichtbereich aufgebaut werden können.

Weiter verbesserte Abdichtungwirkungen sind bei Strangdichtungen mit einem Kopfbereich als Hohlquerschnitt dann erzielbar, wenn auf der dem Profilrücken abgewandten Seite des Hohlquerschnitts der dort zur Abdichtung gegenüber der abzudichtenden Gegenfläche vorgesehen Dichtsteg aus mehreren Stegabschnitten besteht, wobei bei Dichteingriff diese Stegabschnitt oder zumindest mehrere derselben nacheinander mit der abzudichtenden Gegenfläche in Anlagekontakt treten und damit eine verbesserte und insbesondere auch zum Ausgleich größerer Toleranzen geeignete Dichtfläche ausbilden. Besonders bevorzugt werden dabei entweder einzelne dieser Strangabschnitte durch Stützstege gegenüber dem Profilrücken zusätzlich abgestützt oder gelangen während des Dichteingriffs in abstützende gegenseite Anlage (DE-U-87 02 653). DE-U-295 09733 beschreibt eine elastische Strangdichtung mit den Merkmalen des Oberbegriffs des Anspruchs 1.

Die Anforderungen im Fenster- und Türenbau stellen jedoch immer mehr darauf ab, nicht nur eine vorzügliche Dichtungswirkung zu erhalten, sondern insbesondere auch darauf, daß die eingesetzten Dichtungen besonders große Toleranzen überbrücken können und zudem trotz geschlossenem Hohlprofil des Kopfbereiches über einen möglichst großen anfänglichen Bereich des Dichteingriffs hinweg ein "weiches" Schließverhalten aufweisen, also keine zu starken Gegenkräfte aufbauen, um den Schließkomfort zu erhöhen.

Um dieser Forderung noch besser als bekannte Dichtungen Rechnung zu tragen, schlägt die Erfindung eine elastische Strangdichtung für Fenster, Türen oder dgl. vor, die einen als Hohlquerschnitt ausgebildeten Kopfbereich mit einem Profilrücken aufweist, der seinerseits mit einem Dichtungsfuß mit Haltelippen zur Verankerung in einer Haltenut eines Flügelfalzes o.ä. versehen ist, wobei der Dichtungskopf auf seiner dem Profilrücken gegenüberliegenden Seite einen aus drei Einzelabschnitten bestehenden Dichtsteg aufweist, welcher an seinem einen Ende über einen in Richtung auf den Innenbereich des Hohlquerschnitts vorgewölbten oder dorthin einknickenden Verbindungssteg mit dem einen Ende des Profilrückens verbunden ist und an seinem anderen Ende in einen Quersteg einmündet, der über einen in einem Abstand zum Profilrücken hin versetzt in ihn einlaufenden, schräg auf dieselbe Seite wie der Dichtsteg vom Quersteg vorspringenden Stützsteg mit dem Profilrücken verbunden ist, wobei ferner die Einzelabschnitte des Dichtstegs jeweils zueinander verschwenkbar miteinander verbunden sind, im Querschnitt gesehen im wesentlichen geradlinig verlaufen und im nicht-eingebauten Zustand der Strangdichtung der mittlere Einzelabschnitt zu dem vom Quersteg aus laufenden Einzelabschnitt um einen spitzen Winkel in eine Richtung vom Profilrücken weg verläuft, während sich der vom Verbindungssteg aus laufende Einzelabschnitt zum mittleren Einzelabschnitt um einen spitzen Winkel in Richtung zum Profilrücken hin geneigt erstreckt, und wobei der vom Quersteg ausgehende Einzelabschnitt bei Dichteingriff bis zur Anlage gegen den Stützsteg verschwenkbar ist.

Eine elastische Strangdichtung mit dem bei der Erfindung eingesetzten prinzipiellen Aufbau des Hohlquerschnitts im Kopfbereich gestattet die Aufnahme besonders großer Toleranzen, da der Dichtsteg, der dem Profilrücken gegenüberliegt und die der abzudichtenden Gegenfläche zugewandte Seite des Hohlquerschnitts ausbildet, infolge der drei ihn ausbildenden Einzelabschnitte und deren gegenseitige Anordnung zueinander eine vergleichsweise große Ausgangsbreite für den Hohlquerschnitt überdeckt, innerhalb derer ein Dichteingriff und damit die Ausbildung einer Dichtwirkung sichergestellt ist. Gleichzeitig bietet das erfindungsgemäße Dichtungsprofil aber auch noch ein vergleichsweise weiches Einfederverhalten bei Dichteingriff, wofür insbesondere die spezielle Ausgestaltung und Ausrichtung der drei Einzelabschnitte des Dichtsteges verantwortlich sind. Durch die Anlegbarkeit des vom Quersteg ausgehenden Einzelabschnitts bei Dichteingriff nach Ausführen einer entsprechenden Verschwenkung gegen den zugeordneten Abschnitt des Stützsteges wird nicht nur eine gute Abstützung der beiden anderen Einzelabschnitte und damit der Aufbau einer guten Dichtwirkung in der Dichtfläche gefördert, sondern auch noch verhindert, daß sich der Stützsteg bei Dichteingriff unerwünscht nach unten absenken könnte. Die erfindungsgemäße Ausrichtung der Einzelabschnitte des Dichtsteges zueinander im unbelasteten Zustand der Dichtung stellt auch sicher, daß bei Dichteingriff zunächst der vom Verbindungssteg ausgehende Einzelabschnitt relativ zum mittleren Einzelabschnitt des Dichtsteges verklappt und erst bei Erreichen einer ziemlich großen relativen Verschwenkung des erstgenannten Einzelabschnitts zum mittleren Abschnitt beide gemeinsam relativ zum dritten, aus dem Quersteg herauslaufenden Abschnitt mit diesem verschwenkt werden. Hierdurch kann eine gezielte und gestufte Verformung der einzelnen Abschnitte des Dichtsteges in einer gewünschten Folge nacheinander hergestellt werden, was eine besonders gute Auslegung im Hinblick auf das Erreichen eines guten Dichteingriffs gestattet. Durch die Verschwenkbarkeit der einzelnen Stegabschnitte zueinander wird aber auch innerhalb des Dichtsteges weitgehend der Aufbau unerwünschter Zwangsbedingungen durch Auftreten von Biegeelementen o.ä. vermieden. Insgesamt bietet die erfindungsgemäße Strangdichtung dennoch ein "weiches" und für den Benutzer komfortables Eindrückverhalten, das ein gutes Schließen der entsprechenden Fenster bzw. Türen bei dennoch vorzüglicher Dichtwirkung zuläßt.

Bei der erfindungsgemäßen Strangdichtung kann der Dichtungsfuß in Verlängerung des Profilrückens oder, für andere Einsatzfälle, auch etwa in der Mitte des Profilrückens und von diesem im wesentlichen senkrecht ablaufend vorgesehen werden.

Ist der Dichtungsfuß in Verlängerung des Profilrückens vorgesehen, ist bevorzugt im Bereich des Dichtungsfußes ein weiterer, schräg zum unteren Ende des Dichtungsfußes hin angestellter zweiter Stützsteg angebracht, der in den Quersteg etwa an der Stelle einmündet, an der auch der Stützsteg aus dem Quersteg abläuft, wobei der Stützsteg mit dem Profilrücken und dem zweiten Stützsteg eine dreieckförmige Anordnung ausbildet. Hierdurch erfolgt eine besonders feste und steife Ausbildung des Dichtungsfußes einschließlich einer steifen Abstützung des Stützsteges, was bei Erreichen des vollen Dichteingriffs auch eine besonders gute Abstützwirkung des Stützsteges gegen den bei Dichteingriff an ihm anliegenden Einzelabschnitt des Dichtsteges bewirkt.

Eine besonders bevorzugte Ausgestaltung der erfindungsgemäßen Strangdichtung besteht darin, daß der Stützsteg an seinem dem Quersteg benachbarten Stegabschnitt eine zum Inneren des Hohlquerschnitts des Dichtungskopfes hin vorgewölbte Verdickung aufweist, gegen welche die zugewandte Seite des mit dem Quersteg verbundenen Einzelabschnitts des Dichtsteges beim Einschwenken bei Dichteingriff anlegbar ist. Gleichermaßen könnte auch eine solche in das Innere des Hohlquerschnitts hin vorgewölbte Verdickung noch zusätzlich auf der Innenseite dieses Einzelabschnitts (oder auch nur an diesem) angebracht sein. Dies verhindert wirkungsvoll bei Dichteingriff ein unerwünschtes Hochklappen bzw. Aufstellen des Quersteges.

Eine weitere vorzugsweise Ausgestaltung der elastischen Strangdichtung besteht auch darin, daß von dem Ende des Profilrückens, von dem aus der Verbindungssteg läuft, in einem Abstand, der größer als die maximale Auswölbung des Verbindungssteges bei Dichteingriff ist, auf der im Hohlquerschnitt des Kopfbereiches innenliegenden Seite des Profilrückens eine vorspringende Formgebung angebracht ist, an der bei Dichteingriff der mittlere Einzelabschnitt des Dichtsteges noch nicht anliegt, wenn der mit dem Quersteg verbundene Einzelabschnitt des Dichtsteges an der Verdickung des Stützsteges zur Anlage kommt, jedoch bei einem noch weiteren Verengen des Dichtspaltes auch eine Abstützung des mittleren Einzelabschnitts des Dichtsteges gegenüber dem Profilrücken erfolgen kann und dann den Aufbau einer hohen Widerstandskraft gegen ein weiteres Verkleinern des Dichtspaltes auftritt.

Die Verbindung der Einzelabschnitt des Dichtsteges miteinander bzw. mit dem jeweils zugeordneten Verbindungs- oder Quersteg erfolgt bevorzugt jeweils über eine Gelenkstelle, die vorteilhafterweise in Form einer den Stegquerschnitt örtlich schwächenden Vertiefung bzw. Keilnut verbunden sind.

Um auch die Herstellung umlaufender und geschlossener Fensterrahmen durch Verschweißungen in den Eckbereichen und dort eine gute Befestigung der einzelnen Teilabschnitte aneinander gewährleisten zu können, empfiehlt es sich ferner, bei einer erfindungsgemäßen Strangdichtung am oberen Ende des Profilrückens im Bereich der Einmündung des Verbindungsstegs einen Bereich aus härterem Werkstoff als dem Werkstoff des restlichen Dichtungsprofiles auszubilden.

Eine weitere vorzugsweise Fortbildung der erfindungsgemäßen Strangdichtung besteht auch darin, daß der mittlere Einzelabschnitt des Dichtsteges in den vom Verbindungssteg aus laufenden Einzelabschnitt an dessen dem Profilrücken zugewandten Unterseite einläuft, wobei sich dieser Einzelabschnitt über die Verbindungsstelle mit dem mittleren Einzelabschnitt hinaus erstreckt und der überstehende Endabschnitt, der in Form einer schräg nach vorne frei vorstehenden Dichtlippe (im nicht-eingebauten Zustand der Dichtung) vorliegt, bei Dichteingriff und bei einer Ausrichtung beider Einzelabschnitte zueinander in eine auf der entsprechenden Außenseite des mittleren Stegabschnitts angebrachte Einsenkung derart einschwenkbar ist, daß im ausgerichteten Zustand die vom Hohlquerschnitt abliegenden Außenseiten beider Einzelabschnitte im wesentlichen in einer Ebene liegen, womit die Ausbildung einer besonders großen Dichtfläche möglich ist.

Bevorzugt wird die Länge des mittleren Einzelabschnitts des Dichtsteges größer als die Länge jedes der beiden anderen Einzelabschnitte gewählt, wobei, erneut vorzugsweise, der mittlere Einzelabschnitt etwa doppelt so groß wie die Länge jedes der beiden anderen, zueinander im wesentlichen gleich großen Einzelabschnitte ist. Es hat sich gezeigt, daß bei einer solchen Geometrie besonders günstige Verhältnisse bei Dichteingriff geschaffen werden.

Es ist ferner von Vorteil, wenn der Quersteg einen über die Verbindungsstelle mit dem einen Einzelabschnitt hinausragenden, vom Profilrücken weggerichteten Stegabschnitt ausbildet.

Die Erfindung wird nachfolgend anhand der Zeichnung im Prinzip beispielshalber noch näher erläutert. Es zeigen:
Fig. 1 einen (vergrößerten) Querschnitt durch ein erfindungsgemäßes Strangdichtungsprofil;
Fig. 2 und 3 zwei andere Ausführungsformen eines erfindungsgemäßen Strangdichtungsprofiles;
die Fig. 4, 5 und 6 drei weitere Ausführungsvarianten für ein erfindungsgemäßes Strangdichtungsprofil als Türdichtung mit am Profilrücken mittig angebrachtem Fußbereich, und
die Fig. 7, 8, 9 und 10 das Dichtungsprofil aus Fig. 1 im eingebauten Zustand während unterschiedlicher Phasen eines Dichteingriffs.

In den verschiedenen Figuren sind gleiche oder einander entsprechende Teile mit gleichen Bezugszeichen versehen.

Das in Fig. 1 im Querschnitt (vergrößert) dargestellte Dichtungsprofil, das bevorzugt aus einem geschäumten Material oder aus einem elastischen Material wie TPE, Weich-PVC oder APTK besteht, weist einen als Hohlquerschnitt ausgebildeten Kopfbereich 1 mit einem Profilrücken 2 und einen Fußbereich 3 auf, an dem eine schräg einseitig nach oben vorspringende Haltelippe angebracht ist, die auf ihrer Unterseite noch einmal eine kleinere Haltelippe 5 zur besseren Verankerung in einer (nicht dargestellten) Aufnahmenut 20 eines Flügelfalzes 21 eines Fensters oder einer Türe aufweist (vgl. Fig. 7).

Der als Hohlprofil ausgebildete Kopfbereich 1 ist an seiner einen Seite von einem Abschnitt eines Profilrückens 2 gebildet. Auf der gegenüberliegenden Seite des Hohlquerschnitts ist ein Dichtsteg 6 vorgesehen, der aus drei Einzelabschnitten 6.1, 6.2 und 6.3 besteht. Der in Fig. 1 oberste Einzelabschnitt 6.1 ist an seinem oberen Ende über einen Verbindungssteg 7 mit dem oberen Ende des Profilrückens 2 verbunden. Der Verbindungssteg 7 ist, wie die Figuren zeigen, in Richtung auf das Innere des Hohlquerschnitts hin eingeknickt bzw. vorgewölbt.

Der Dichtsteg 6 läuft an seinem unteren, d.h. dem Fußbereich 3 hin zugewandten Ende in einen Quersteg 8 ein, der seinerseits in einem kleinen Abstand von dieser Einmündestelle in Richtung zum Profilrücken 2 hin versetzt in einen schräg verlaufenden Stützsteg 9 übergeht, der seinerseits vom Quersteg 8 aus auf dieselbe Seite wie der Dichtsteg 6 vorspringt und schräg den Quersteg 8 mit dem Profilrücken 2 verbindet. An derselben Stelle, an der vom Quersteg 8 der Stützsteg 9 schräg nach oben ausläuft, zweigt auch ein zweiter Stützsteg 10 vom Quersteg 8 schräg nach unten in Richtung zum Fußende des Profilrückens 2 hin ab. Der erste Stützsteg 9, der zweite Stützsteg 10 und der Profilrücken 2 bilden, wie dies die Figuren gut zeigen, einen sehr formstabilen dreieckigen Querschnitt aus, der am Ende des Dichteingriffs sehr steif wirksam wird.

Die Längen L1, L und L3 der Einzelabschnitte 6.1, 6.2 und 6.3 des Dichtsteges 6 sind bei dem gezeigten Ausführungsbeispiel so gewählt, daß die Länge L des mittleren Einzelabschnitts 6.2 doppelt so groß wie die Länge L1 des Abschnitts 6.1 oder die Länge L3 des Abschnitts 6.3 ist, wobei die Längen L1 und L3 der beiden Einzelabschnitte 6.1 und 6.3 etwa gleich groß sind.

Wie die Fig. 1 bis 3 deutlich zeigen, ist auf der dem Innenraum des Hohlquerschnitts zugewandten Seite des Profilrückens 2 an diesem (und zusätzlich auch noch am Stützsteg 9) eine vorspringende Profilgebung 12 ausgebildet, die in Form zweier dorthin vorspringender, spiegelsymmetrisch zueinander liegender Einzelvorsprünge 12.1 (am Profilrücken 2) und 12.2 (am Stützsteg 9) geformt ist. Diese Vorsprünge 12.1 und 12.2 ragen, wie die Fig. 1 bis 3 zeigen, gleich weit in das Innere des Hohlquerschnitts vor und dienen im eingebauten Zustand, wie aus Fig. 10 ersichtlich ist, dazu, eine zusätzliche Abstützung des mittleren Einzelabschnitts 6.2 des Dichtsteges 6 auszubilden, wenn dieser über die in Fig. 10 gezeigte Dichteingriffstellung hinaus noch weiter in Richtung auf den Profilrücken 2 hin durch besonders großen Druck der abzudichtenden Gegenfläche 22 verschoben werden sollte. Sobald die Anlage des mittleren Einzelabschnitts 6.2 an diesen Vorsprüngen 12.1 und 12.2 erreicht ist, findet eine so starke Abstützung statt, daß dann für eine noch weitere Verkleinerung des Dichtspalts S erheblich verstärkte Kräfte erforderlich sind.

Wie aus den Fig. 1 bis 3 ferner ersichtlich ist, verlaufen die Einzelabschnitte 6.1, 6.2 und 6.3 des Dichtstegs 6, im Querschnitt gesehen, jeweils im wesentlichen geradlinig, d.h. jeder derselben ist in sich nicht gekrümmt. Wie Fig. 2 zeigt, erstreckt sich im nicht-eingebauten Zustand bei der dort gezeigten Strangdichtung der vom Quersteg 8 aus nach oben laufende unterste Einzelabschnitt 6.3 etwa parallel zum Profilrücken 2, während der mittlere Einzelabschnitt 6.2 ihm gegenüber um einen spitzen Winkel α angestellt ist und zwar in einer Richtung, die vom Profilrücken 2 wegweist. Der oberste Einzelabschnitt 6.1 ist seinerseits um einen ebenfalls spitzen Winkel β gegenüber dem mittleren Einzelabschnitt 6.2 angestellt, jedoch in einer gegenläufigen Richtung, d.h. so, daß er wieder zu dem (nach oben verlängerten) Profilrücken 2 hin geneigt verläuft.

Bei der Ausführungsform nach Fig. 1 ist der vom Verbindungssteg 7 her kommende Abschnitt 6.1 über die Verbindungsstelle mit dem mittleren Abschnitt 6.2 des Dichtstegs 6 hinaus um einen Endabschnitt 14 verlängert, der bei Dichteingriff bei einer im wesentlichen geradlinigen Ausrichtung beider Abschnitte 6.1 und 6.2 zueinander in einer entsprechenden, auf der Außenseite des Abschnitts 6.2 angebrachten Einsenkung 15 so aufnehmbar ist, daß die vom Hohlquerschnitt abgewandten Außenseiten beider Abschnitte 6.1 und 6.2 im wesentlichen in einer Ebene liegen.

Durch diese Anstellung der Einzelabschnitte 6.1, 6.2 und 6.3 zueinander wird eine vergleichsweise große Ausdehnung T des Dichtungskopfes in dessen Breite gesehen erreicht, wodurch sich eine große Toleranzaufnahme dieser Dichtung ergibt.

In den Fig. 7 bis 10 ist die in den Fig. 1 bis 3 gezeigte Dichtung im eingebauten Zustand in Abfolge eines Dichtungseingriffs dargestellt.

Dabei ist das Dichtungsprofil mit seinem Fußbereich 3 in die Aufnahmenut 20 eines Flügelfalzes 21 eines Fensters oder einer Türe eingeschoben, wobei der Quersteg 8 oben die Haltenut 20 auf deren Außenseite überdeckt und abdichtet.

Fig. 7 zeigt die Dichtung kurz nach Berginn des Dichteingriffs, zu einem Zeitpunkt, bei dem die abzudichtende Gegenfläche 22 den Dichtspalt S bereits so weit verkleinert hat, daß der oberste Einzelabschnitt 6.1 sich auf seiner Außenseite vollständig gegen die Außenfläche der abzudichtenden Gegenfläche 22 (etwa einem Tür- oder Fensterrahmen) angelegt hat.

Bei weiterer Verkleinerung des Dichtspaltes S wird, wie dies in Fig. 8 dargestellt ist, der oberste Einzelabschnitt 6.1 und der mittlere Einzelabschnitt 6.2 gemeinsam in Richtung auf den Profilrücken 2 hin verkippt, so daß bei der Darstellung nach Fig. 8 die drei Einzelabschnitte 6.1, 6.2 und 6.3 beinahe in einer durchgehenden Ausrichtung zueinander vorliegen. Bei der Verringerung des Dichtspaltes, wie sie beim Übergang der Darstellung der Fig. 7 zu der nach Fig. 8 eintritt, ist durch die Ausgangs-Ausrichtung der Einzelabschnitte 6.1, 6.2 und 6.3 zueinander sichergestellt (wie dies auch aus den Figuren ohne weiteres entnommen werden kann), daß in diesem anfänglichen Schritt des Dichteingriffs der mittlere Einzelabschnitt 6.2 eine gute Abstützung gegenüber dem oberen Einzelabschnitt 6.1 abgibt und sich seinerseits ausgezeichnet auf dem unteren Einzelabschnitt 6.3 zur Übertragung der Kräfte in Längsrichtung abstützen kann.

Bei der weiteren Verkleinerung des Dichtspaltes im fortgesetzten Dichteingriff zu der in Fig. 9 gezeigten Stellung tritt nunmehr auch eine merkliche Verkippung des unteren Einzelabschnitts 6.3 des Dichtsteges 6 ein und zwar in Richtung auf die Verdickung 11 des Stützsteges 9, während die Ausrichtung der beiden anderen Einzelabschnitte 6.1 und 6.2 zueinander nahezu ungeändert (im Vergleich zu ihrer gegenseitigen Lage in Fig. 8) bleibt.

Der Dichteingriff wird schließlich bis zu der in Fig. 10 gezeigten Endstellung durchgeführt, in der der unterste Einzelabschnitt 6.3 mit seiner im Hohlquerschnitt innenliegenden Fläche sich oben auf der Verdickung 11 des Stützstegs 9 abstützt. Dabei kann, wie dies Fig. 10 zeigt, die abzudichtende Gegenfläche des Teiles 22 sich noch in einem sehr kleinen Abstand von der ihr zugewandten Außenfläche des mittleren Stegabschnitts 6.2 liegen. Es kann die Dicke des mittleren Stegabschnitts 6.2 bzw. die Tiefe a der Vertiefung auf der Außenseite des mittleren Stegabschnitts 6.2 (vgl. Fig. 1) und die Dicke der überstehenden Lippe 14 am obersten Stegabschnitt 6.1 aber auch so gewählt werden, daß bei völligem Einklappen des oberen Stegabschnitts 6.1 und dem dabei erfolgenden Hineinlaufen der Dichtlippe 14 in die Vertiefung a des mittleren Stegabschnitts 6.2 eine Dichtanlage nicht nur an der Außenseite des oberen Stegabschnitts 6.1, sondern auch auf der Außenseite des mittleren Stegabschnitts 6.2 eintritt (in den Figuren nicht gezeigt).

Ferner kann auch oberhalb des Profilvorsprungs 12 am Dichtrücken 2 eine in den Figuren nur angedeutete Auswölbung 23 am Profilrücken 2 vorgesehen werden, die so groß ausgebildet ist, daß im Endzustand des Dichteingriffs (entsprechend dem Zustand in Fig. 10) der nach innen ausgewölbte, dort liegende Schenkel des Verbindungsstegs 7 sich auf dieser Auswölbung 23 abstützten kann (in den Figuren nicht dargestellt).

Wie die Fig. 1 bis 3 zeigen, sind die drei Einzelabschnitts 6.1, 6.2 und 6.3 über Gelenkstellen 13 so aneinander befestigt, daß sie zueinander unschwer und besonders leicht und ohne Übertragung nennenswerter Drehmomente verkippt werden können. Diese Gelenkstellen, die auch zwischen den beiden äußersten Einzelabschnitten 6.1 und 6.3 und den mit ihnen verbundenen Stegen (Verbindungssteg 7 bzw. Quersteg 8) ausgebildet sind, werden bevorzugt, wie in den Figuren dargestellt, durch Querschnittsverdünnungen des Dichtsteges 6 in Form von Kerbrillen 13 ausgestaltet.

In den Fig. 4 bis 6 sind andere Ausführungsformen einer solchen Strangdichtung gezeigt, wobei hier der Fußabschnitt 3 in Form eines etwa in der Mitte des Profilrückens 2 senkrecht zu diesem vorragenden Steges mit an diesem angebrachten Harpunenrippen 4 ausgebildet ist. Diese Ausgestaltungen der Strangdichtung werden als reine Türdichtungen eingesetzt. In diesem Fall ragt der Verbindungssteg 7 und der Quersteg 8 von den beiden Enden des Profilrückens 2 nach oben, wobei der Quersteg 8 eine merklich über die Einmündestelle mit dem Dichtsteg 6 hinausragende freie Dichtlippe 16 aufweist.

Während bei der Dichtung nach Fig. 4 der vom Verbindungssteg 7 aus laufende Einzelabschnitt 6.1 des Dichtsteges 6 über die Einmündestelle des folgenden Einzelabschnitts 6.2 (auf seiner Unterseite) unter Ausbildung einer vorstehenden Dichtlippe 14 hinausragt, die in eine entsprechende Vertiefung a auf dem anschließenden oberen Endbereich des mittleren Einzelabschnitts 6.2 bei Dichteingriff eingeklappt werden kann, ist bei den Ausführungsformen der Fig. 5 und 6 eine solche vorstehende Dichtlippe 14 nicht mehr am Abschnitt 6.1 angebracht.

Die Formen des Dichtungsquerschnitts aus den Fig. 5 und 6 unterscheiden sich voneinander durch unterschiedliche Formgebung der Einzelabschnitte 6.1 und 6.2: in Fig. 5 bildet der mittlere Abschnitt 6.2 auf seiner Oberseite eine durchgehende Fläche 30 aus, während bei Fig. 6 die Oberfläche dieses Einzelabschnitts 6.2 eine Absenkung im an den Abschnitt 6.1 anschließenden Endbereich aufweist. Zudem ist hier der Abschnitt 6.1 über eine auf seiner Unterseite ausgebildete Kerbnut 31 als Gelenkstelle am mittleren Abschnitt 6.2 befestigt, während bei Fig. 5 diese Gelenkstelle durch Anbringung einer Kerbnut 32 verwirklicht wird.

Gleiche Unterschiede bestehen auch zwischen den in den Fig. 2 und 3 gezeigten unterschiedlichen Ausführungsformen, wie bei Betrachtung dieser Figuren sogleich erkannt werden kann.

## Patentansprüche

1. Elastische Strangdichtung für Fenster, Türen oder dgl., mit einem als Hohlquerschnitt ausgebildeten Kopfbereich (1), der einen Profilrücken (2) aufweist, der seinerseits mit einem Dichtungsfuß (3) mit Haltelippen (4,5) zur Verankerung in einer Haltenut eines Flügelfalzes o.ä. versehen ist, wobei der Dichtungskopf (1) auf seiner dem Profilrücken (2) gegenüberliegenden Seite einen aus drei Einzelabschnitten (6.1, 6.2, 6.3) bestehenden Dichtsteg (6) aufweist, der an seinem einen Ende über einen in Richtung auf den Innenbereich des Hohlquerschnitts vorgewölbten oder dorthin einknickenden Verbindungssteg (7) mit dem einen Ende des Profilrückens (2) verbunden ist und wobei ferner die Einzelabschnitte (6.1, 6.2, 6.3) des Dichtstegs (6) jeweils zueinander verschwenkbar miteinander verbunden sind, im Querschnitt gesehen im wesentlichen geradlinig verlaufen, wobei sich der vom Verbindungssteg (7) auslaufende Einzelabschnitt (6.1) zum mittleren Einzelabschnitt (6.2) um einen spitzen Winkel (β) in Richtung zum Profilrücken (2) hin geneigt erstreckt, **dadurch gekennzeichnet, daß** der Dichtsteg (6) an seinem anderen Ende in einen Quersteg (8) einmündet, der über einen in einem Abstand zum Profilrücken (2) hin versetzt in ihn einlaufenden, schräg auf dieselbe Seite wie der Dichtsteg (6) vorspringenden Stützsteg (9) mit dem Profilrücken (2) verbunden ist, und, jeweils im nicht-eingebauten Zustand der Strangdichtung, der mittlere Einzelabschnitt (6.2) zu dem vom Quersteg (8) auslaufenden Einzelabschnitt (6.3) um einen spitzen Winkel (α) in eine Richtung vom Profilrücken (2) weg verläuft, und wobei der vom Quersteg (8) ausgehende Einzelabschnitt (6.3) bei Dichteingriff bis zur Anlage gegen den Stützsteg (9) verschwenkbar ist.

2. Elastische Strangdichtung nach Anspruch 1, **dadurch gekennzeichnet, daß** der Dichtungsfuß (3) in Verlängerung des Profilrückens (2) ausgebildet ist.

3. Elastische Strangdichtung nach Anspruch 2, **dadurch gekennzeichnet, daß** im Bereich des Dichtungsfußes (3) ein weiterer, schräg zum unteren Ende des Dichtungsfußes (3) hin angestellter zweiter Stützsteg (10) vorgesehen ist, der in den Quersteg (8) etwa an der Stelle einmündet, an welcher der Stützsteg (9) aus dem Quersteg (8) abläuft, wobei der Stützsteg (9) mit dem Profilrücken (2) und dem zweiten Stützsteg (10) eine dreieckförmige Anordnung ausbilden.

4. Elastische Strangdichtung nach Anspruch 1, **dadurch gekennzeichnet, daß** der Dichtungsfuß (3) etwa in der Mitte des Profilrückens (2) im wesentlichen senkrecht von diesem abläuft.

5. Elastische Strangdichtung nach einem der Ansprüche 1 bis 4, **dadurch gekennzeichnet, daß** der Stützsteg (9) an seinem dem Quersteg (8) benachbarten Stegabschnitt eine zum Inneren des Hohlquerschnitts des Dichtungskopfes (1) vorgewölbte Verdickung (11) aufweist, gegen welche die zugewandte Seite des mit dem Quersteg (8) verbundenen Einzelabschnitts (6.3) des Dichtstegs (6) beim Einschwenken bei Dichteingriff anlegbar ist.

6. Elastische Strangdichtung nach Anspruch 5, **dadurch gekennzeichnet, daß** in einem Abstand vom oberen Ende des Profilrückens (2), der größer als die maximale Auswölbung des Verbindungsstegs (7) bei Dichteingriff ist, auf der im Hohlquerschnitt des Kopfbereiches (1) innenliegenden Seite des Profilrückens (2) eine vorspringende Profilerhebung (12) vorgesehen ist, gegen die bei Dichteingriff der mittlere Einzelabschnitt (6.2) des Dichtsteges (6) noch nicht anliegt, wenn der mit dem Quersteg (8) verbundene Einzelabschnitt (6.3) des Dichtsteges an der Verdickung (11) zur Anlage kommt.

7. Elastische Strangdichtung nach einem der Ansprüche 1 bis 6, **dadurch gekennzeichnet, daß** die Verbindung der Einzelabschnitte (6.1, 6.2, 6.3) miteinander bzw. mit dem zugeordneten Verbindungssteg (7) bzw. Quersteg (8) jeweils über eine Gelenkstelle (13) in Form einer den Stegquerschnitt örtlich verkleinernden Vertiefung verbunden sind.

8. Elastische Strangdichtung nach einem der Ansprüche 1 bis 7, **dadurch gekennzeichnet, daß** am oberen Ende des Profilrückens (2) im Bereich der Einmündung des Verbindungsstegs (7) ein Bereich aus härterem Werkstoff als der Werkstoff des restlichen Dichtungsprofils ausgebildet ist.

9. Elastische Strangdichtung nach einem der Ansprüche 1 bis 8, **dadurch gekennzeichnet, daß** der mittlere Einzelabschnitt (6.2) in den vom Verbindungssteg (7) aus laufenden Einzelabschnitt (6.1) an dessen dem Profilrücken (2) zugewandten Unterseite in ihn einläuft, wobei sich dieser Einzelabschnitt (6.1) über die Verbindungsstelle mit dem mittleren Einzelabschnitt (6.2) hinaus erstreckt und der überstehende Endabschnitt (14) bei Dichteingriff und bei einer Ausrichtung beider Einzelabschnitte (6.1, 6.2) zueinander in eine auf der entsprechenden Außenseite des mittleren Stegabschnitts (6.2) angebrachte Einsenkung (15) derart einschwenkbar ist, daß im ausgerichteten Zustand die vom Hohlquerschnitt abliegenden Außenseiten beider Einzelabschnitte (6.1, 6.2) im wesentlichen in einer Ebene liegen.

10. Elastische Strangdichtung nach einem der Ansprüche 1 bis 9, **dadurch gekennzeichnet, daß** die Länge (L) des mittleren Einzelabschnitts (6.2) größer als die Länge (L1, L3) jedes der beiden anderen Einzelabschnitte (6.1; 6.3) ist.

11. Elastische Strangdichtung nach Anspruch 10, **dadurch gekennzeichnet, daß** die Länge (L) des mittleren Einzelabschnitts (6.2) etwa doppelt so groß wie die Länge (L1, L3) jedes der beiden anderen Einzelabschnitte (6.1; 6.3) ist.

12. Elastische Strangdichtung nach Anspruch 6, **dadurch gekennzeichnet, daß** die Profilerhebung (12) des Profilrückens (2) aus zwei nebeneinander liegenden Einzelerhebungen (12.1, 12.2) ist.

13. Elastische Strangdichtung nach einem der Ansprüche 1 bis 12, **dadurch gekennzeichnet, daß** der Quersteg (8) einen über die Verbindungstelle mit dem einen Einzelabschnitt (6.3) hinausragenden, vom Profilrücken (2) weggerichteten Stegabschnitt (16) ausbildet.

## Claims

1. Flexible extruded seal for windows, doors etc with a top portion (1) which exhibits a profile rear (2) which is equipped with a seal base (3) with retention lips (4,5) for anchorage in a retention groove of a casement rebate etc, whereby seal top (1) on its side opposite to section rear (2) exhibits a seal web (6) consisting of three individual sections (6.1, 6.2, 6.3) which at one of its ends is connected by a connecting web (7) which is curved forwards into the inner portion of the hollow section or is kinked into it with one end of section rear (2) and at its other end joins a transverse web (8) which is connected by a supporting web (9) which advances with an offset at a spacing to section rear (2) and runs into it obliquely on the same side as seal web (6) with section rear (2), wherein furthermore individual sections (6.1, 6.2, 6.3) of seal web (6) are interconnected in a pivoting arrangement, and run substantially in a rectilinear manner -- seen in cross-section -- and (in the non-installed condition of the extruded seal), middle individual section (6.2) runs towards individual section (6.3) emerging from transverse web (8) at an acute angle (α) in a direction passing away from section rear (2), whereby individual section (6.1) emerging from connecting web (7) extends to middle individual sections (6.2) at an acute angle (β) in a direction inclined towards section rear (2), wherein seal web (6) at its other end joins a transverse web (8) which is connected by a supporting web (9) which advances with an offset at a spacing to section rear (2) and runs into it obliquely on the same side as seal web (6) with section rear (2), and (in the non-installed condition of the extruded seal), middle individual section (6.2) runs towards individual section (6.3) emerging from transverse web (8) at an acute angle (α) in a direction passing away from section rear (2), and whereby individual section (6.3) emerging from transverse web (8) can be pivoted upon engagement of the seal until it comes to rest against supporting web (9).

2. Flexible extruded seal as per Claim 1 and wherein seal base (3) is configured in an extension of seal rear (2).

3. Flexible extruded seal as per Claim 2, wherein in the area of seal base (3) a further supporting web (10) is envisaged, arranged in an oblique relation to the bottom end of seal base (3), which gives into transverse web (8) approximately at the position at which supporting web (9) runs out of transverse web (8), and whereby supporting web (9), section rear (2) and second supporting web (10) configure a triangular-form arrangement.

4. Flexible extruded seal as per Claim 1, wherein seal base (3) runs approximately in the centre of section rear (2) substantially perpendicular in relation to it.

5. Flexible extruded seal as per one of Claims 1 to 4, wherein supporting web (9) at its web section adjacent to transverse web (8) exhibits a curved-forward enlargement (11) in relation to the interior of the hollow section of seal top (1) against which there can be laid the facing side of individual section (6.3) of seal web (6) connected with transverse web (8), upon pivoting to the closed position for engagement of the seal.

6. Flexible extruded seal as per Claim 5, wherein at a spacing from the upper end of section rear (2) which is greater than the maximum outward curvature of connecting web (7) upon engagement of the seal, there is envisaged on the side of section rear (2) facing inwards in the hollow section of top portion (1) an advanced rise in profile against which -- upon engagement of the seal -- the middle individual section (6.2) of seal web (6) does not yet make contact when the individual section (6.3) of the seal web connected with transverse web (8) comes to rest on enlargement (11).

7. Flexible extruded seal as per one of Claims 1 to 6, wherein the connection of individual sections (6.1, 6.2, 6.3) with each other or with the corresponding connecting web (7) or transverse web (8) are connected via an articulation point (13) in the form of a recess which produces a local reduction in web cross-section.

8. Flexible extruded seal as per one of Claims 1 to 7, wherein at the upper end of section rear (2) in the area of the junction of connecting web (7) there is configured a portion which is made of harder material than the material of the rest of the seal section.

9. Flexible extruded seal as per one of Claims 1 to 8, wherein middle individual section (6.2) runs into individual section (6.1) which emerges from connecting web (7) at the lower side of it which faces section rear (2), in which context this individual section (6.1) extends past the connection point with middle individual section (6.2) and wherein the protruding end section (14) upon engagement of the seal and upon alignment of both of individual sections (6.1, 6.2) in relation to each other can be pivoted into a depression (15) which is arranged on the corresponding outer face of middle web section (6.2) such that in the aligned condition the outer sides of both individual sections (6.1, 6.2) facing away from the hollow section are substantially in one plane.

10. Flexible extruded seal as per one of Claims 1 to 9 wherein the length (L) of middle individual section (6.2) is greater than the length (L1, L3) of each of the two other individual sections (6.1; 6.3).

11. Flexible extruded seal as per Claim 10, wherein the length (L) of middle individual section (6.2) is approximately twice as great as the length (L1, L3) of each of the other two individual sections (6.1; 6.3).

12. Flexible extruded seal as per Claim 6, wherein the rise in profile (12) of section rear (2) is made up of two adjacent individual rises (12.1, 12.2).

13. Flexible extruded seal as per one of Claims 1 to 12, wherein transverse web (8) configures a web section (16) which protrudes over the connection point with the one individual section (6.3) and which is aligned away from section rear (2).

## Revendications

1. Cordon d'étanchéité élastique pour fenêtres, portes ou similaires, présentant une zone de tête (1) réalisée en tant que section creuse, et qui présente un dos profilé (2), lequel est pourvu de son côté d'un pied (3) du cordon d'étanchéité avec des lèvres de maintien (4, 5) pour l'ancrage dans une rainure de maintien d'une feuillure ou similaire, la tête (1) du cordon d'étanchéité présentant, sur son côté opposé au dos profilé (2), des nervures d'étanchéité (6) constituées de trois tronçons individuels (6.1, 6.2, 6.3), et est reliée, à l'une de ses extrémités, par une nervure de liaison (7) très bombée en direction de la zone intérieure de la section creuse, ou se pliant vers l'intérieur à cet endroit, à l'une des extrémités du dos profilé (2), les tronçons individuels (6.1, 6.2, 6.3) de la nervure d'étanchéité (6) étant en outre reliés entre eux de manière à pouvoir pivoter les uns par rapport aux autres, et s'étendant sensiblement en ligne droite, vus en coupe transversale, le tronçon individuel (6.1), provenant de la nervure de liaison (7), s'étendant incliné par rapport au tronçon individuel central (6.2), d'un angle aigu (β) en direction du dos profilé (2), **caractérisé en ce que** la nervure d'étanchéité (6) débouche à son autre extrémité dans une nervure transversale (8) qui est reliée au dos profilé (2), débouchant dans le dos profilé (2), décalée et à distance de celui-ci, et faisant saillie obliquement sur le même côté que la nervure d'étanchéité (6), et, à l'état non monté du cordon d'étanchéité, le tronçon individuel central (6.2) s'étend, par rapport au tronçon individuel (6.3) provenant de la nervure transversale (8), suivant un angle aigu (α) à partir du dos profilé (2), et **en ce que** le tronçon individuel (6.3), partant de la nervure transversale (8), peut pivoter, en engagement d'étanchéité, jusqu'à venir s'appliquer contre la nervure d'appui (9).

2. Cordon d'étanchéité élastique selon la revendication 1, **caractérisé en ce que** le pied (3) du cordon d'étanchéité est réalisé dans le prolongement du dos profilé (2).

3. Cordon d'étanchéité élastique selon la revendication 2, **caractérisé en ce que** dans la zone du pied (3) du cordon d'étanchéité est prévue une autre deuxième nervure d'appui (10), inclinée obliquement vers l'extrémité inférieure du pied (3), et qui débouche dans la nervure transversale (8), approximativement à l'emplacement auquel la nervure d'appui (9) provient de la nervure transversale (8), la nervure d'appui (9) formant avec le dos profilé (2) et la deuxième nervure d'appui (10), une disposition en triangle.

4. Cordon d'étanchéité élastique selon la revendication 1, **caractérisé en ce que** le pied (3) du cordon d'étanchéité part sensiblement perpendiculairement du dos profilé (2), au milieu de celui-ci.

5. Cordon d'étanchéité élastique selon l'une des revendications 1 à 4, **caractérisé en ce que** la nervure d'appui (9) présente, dans son tronçon voisin de la nervure transversale (8), une surépaisseur (11) pré-bombée vers l'intérieur de la section creuse de la tête (1) du cordon d'étanchéité, surépaisseur contre laquelle peut s'appliquer le côté tourné vers celle-ci du tronçon individuel (6.3) de la nervure d'étanchéité (6), relié à la nervure transversale (8), pendant le pivotement vers l'intérieur en engagement d'étanchéité.

6. Cordon d'étanchéité élastique selon la revendication 5, **caractérisé en ce qu'**à une distance de l'extrémité supérieure du dos profilé (2), qui est supérieure au bombement maximal de la nervure de liaison (7) en engagement d'étanchéité, il est prévu, sur le côté du dos profilé (2), situé à l'intérieur dans la section creuse de la zone de tête (1), un relief profilé (12) saillant contre lequel, en engagement d'étanchéité, le tronçon individuel central (6.2) de la nervure d'étanchéité (6) ne s'applique pas encore lorsque le tronçon individuel (6.3) de la nervure d'étanchéité, relié à la nervure transversale (8), vient s'appliquer contre la surépaisseur (11).

7. Cordon d'étanchéité élastique selon l'une des revendications 1 à 6, **caractérisé en ce que** la liaison des tronçons individuels (6.1, 6.2, 6.3) entre eux ou avec la nervure de liaison (7) ou nervure transversale (8) associée, s'effectue par un emplacement d'articulation (13), sous la forme d'un renfoncement qui rétrécit localement la section de la nervure.

8. Cordon d'étanchéité élastique selon l'une des revendications 1 à 7, **caractérisé en ce qu'**à l'extrémité supérieure du dos profilé (2), dans la zone où débouche la nervure de liaison (7), il est formé une zone d'une matière plus dure que la matière du reste du profilé d'étanchéité.

9. Cordon d'étanchéité élastique selon l'une des revendications 1 à 8, **caractérisé en ce que** le tronçon individuel central (6.2) débouche dans le tronçon individuel (6.1), provenant de la nervure de liaison (7), sur sa face inférieure tournée vers le dos profilé (2), ce tronçon individuel (6.1) s'étendant au-delà du point de liaison avec le tronçon individuel central (6.2), et, en engagement d'étanchéité et dans le cas d'orientation des deux tronçons individuels (6.1, 6.2) l'un par rapport à l'autre, le tronçon terminal (14) dépassant pouvant pivoter à l'intérieur d'un creux (15) pratiqué sur le côté extérieur correspondant du tronçon central (6.2) de la nervure, de manière qu'à l'état orienté, les côtés extérieurs, décollés de la section creuse, des deux tronçons individuels (6.1, 6.2), se situent sensiblement dans un plan.

10. Cordon d'étanchéité élastique selon l'une des revendications 1 à 9, **caractérisé en ce que** la longueur (L) du tronçon individuel central (6.2) est supérieure à la longueur (L1, L3) de chacun des deux autres tronçons individuels (6.1 ; 6.3).

11. Cordon d'étanchéité élastique selon la revendication 10, **caractérisé en ce que** la longueur (L) du tronçon individuel central (6.2) est environ le double de la longueur (L1, L3) de chacun des deux autres tronçons individuels (6.1 ; 6.3).

12. Cordon d'étanchéité élastique selon la revendication 6, **caractérisé en ce que** le relief profilé (12) du dos profilé (2) est constitué de deux reliefs individuels (12.1, 12.2) situés côte à côte.

13. Cordon d'étanchéité élastique selon l'une des revendications 1 à 12, **caractérisé en ce que** la nervure transversale (8) forme un tronçon de nervure (16) dépassant du point de liaison avec un tronçon individuel (6.3) et dirigé à l'opposé du dos profilé (2).
